# EUROPÄISCHE PATENTSCHRIFT

(11) **EP 1 199 108 B1**
(45) Veröffentlichungstag und Bekanntmachung des Hinweises auf die Patenterteilung: **18.04.2007**
(21) Anmeldenummer: 01123714.6
(22) Anmeldetag: 04.10.2001
(51) Int. Cl.: B05C 5/02, B05C 11/10, B05B 1/14, A61B 17/00, A45D 40/26

(54) **Düsenanordnung, Auftragsvorrichtung sowie Auftragsverfahren**
Nozzle apparatus, coating device and coating method
Arrangement de buses, dispositif d'application et méthode d'application

(30) Priorität: 20.10.2000 DE 10052280
(43) Veröffentlichungstag der Anmeldung: 24.04.2002
(73) Patentinhaber: Schnödewind, Franz-Josef, 52525 Heinsberg (DE)
(72) Erfinder: Schnödewind, Franz-Josef, 52525 Heinsberg (DE)
(74) Vertreter: Kohlmann, Kai

(56) Entgegenhaltungen:
- GB-A- 688 161
- US-A- 4 657 186
- US-A- 5 122 158

## Beschreibung

Die vorliegende Erfindung betrifft eine Düsenanordnung zum Abgeben und Auftragen von Klebstoff auf ein bewegbares Substrat, mit einem Düsenkörper und mindestens einem in dem Düsenkörper ausgebildeten Fluidkanal, der mit einer Fluidquelle verbindbar ist und eine Austrittsöffnung aufweist, durch welche das Fluid ausströmen und abgegeben werden kann.

Die Erfindung betrifft ferner eine Vorrichtung zum Auftragen von Fluid, insbesondere von Klebstoff, auf ein relativ zu der Vorrichtung bewegbares Substrat mit einem mit einer Fluidquelle verbindbaren Zuführkanal zum Zuführen von Fluid, einer mittels des Zuführkanals mit Fluid speisbaren Düsenanordnung mit einer Austrittsöffnung zum Abgeben des Fluids, und mit einer Ventilanordnung zum intermittierenden Unterbrechen bzw. Freigeben des Fluidflusses, welche einen relativ zu einem Ventilsitz bewegbaren Ventilkörper aufweist.

Die Erfindung betrifft ferner ein Verfahren zum Auftragen von Fluid auf ein Substrat, bei dem das Fluid aus einer Fluidquelle einer Düsenanordnung zugeleitet wird, welche einen Düsenkörper und einen in dem Düsenkörper ausgebildeten Fluidkanal aufweist, bei dem das Fluid den Fluidkanal bis zu einer Austrittsöffnung durchströmt.

In vielen industriellen Anwendungen werden derartige Düsenanordnungen und Auftragsvorrichtungen zum Abgeben und Auftragen von Fluiden auf unterschiedliche Gegenstände (Substrate) eingesetzt, beispielsweise um Klebstoffe, Farbstoffe oder sonstige fließfähige Materialien auf Automobilteile, Verpackungen oder Möbelteile in Form von Raupen, Punkten oder flächig aufzutragen. Auftragsvorrichtungen mit derartigen Düsenanordnungen sind regelmäßig Teil eines komplexen Auftragssystems, dass einen Behälter für das Fluid, eine Förderpumpe und eine Steuerungseinrichtung zum Steuern und/oder Regeln der einzelnen Komponenten umfasst. Das Substrat, auf welches das Fluid aufgetragen werden soll, wird bei vielen Anwendungen mit Hilfe einer Fördereinrichtung relativ zu der Auftragsvorrichtung bewegt, oder die Auftragsvorrichtung ist an einem Roboterarm oder dergleichen befestigt und auf diese Weise relativ zu dem Substrat bewegbar.

In Abhängigkeit von dem konkreten Anwendungsfall müssen unterschiedliche Auftragsbilder auf den zu beschichtenden Substrat erzeugt werden und müssen selbstverständlich unterschiedliche fließfähige Materialien aufgetragen werden. Beim Auftragen von Klebstoffen, wie Heißschmelzklebstoff oder Kaltleim auf zu verklebende Werkstücke oder Verpackungsmaterial sind häufig definierte Auftragsmuster (Patterns) mit einer bestimmten Auftragsdicke zu erzeugen. Hierzu werden häufig sogenannte Schlitzdüsen eingesetzt, um flächige Auftragsmuster zu erzeugen, oder es werden Klebstoffraupen mit einer kreisförmige Austrittsöffnung aufweisenden Düsenanordnungen erzeugt. In beiden Fällen ist ein Nachtropfen von Klebstoff aus der Austrittsöffnung nach dem Schließen eines Auftragsventils zu vermeiden, so dass der Klebstoff nicht in unerwünschter Weise auf nicht zu beschichtende Teile der Verpackung gelangt.

Zwar können mit den bekannten Düsenanordnungen und Auftragsvorrichtungen brauchbare Auftragsbilder bereitgestellt werden, jedoch besteht generell der Bedarf, klar abgegrenzte Auftragsbilder und Auftragsmuster mit scharfen Rändern zu erzeugen und ein Nachtropfen weiter zu reduzieren.

Aus dem US 5,122,158 ist ein Verfahren zum Reinigen von Kleidungsstücken bekannt, welches Verfahren eine Auftragseinrichtung für eine Reinigungsflüssigkeit verwendet, die Auftragseinrichtung einen Behälter für eine Reinigungsflüssigkeit und einen mit dem Behälter über Kanäle verbundenen Auftragsabschnitt aufweist, wobei letzter einen aus Plastik hergestellten porösen Körper aufweist, durch den die Reinigungsflüssigkeit hindurchtreten und von dem die Reinigungsflüssigkeit an das zu reinigende Kleidungsstück angegeben werden kann.

Die US 3,797,946 offenbart einen Verschluss für Klebstofftuben für Lösungsmittel-Klebstoff, bestehend aus einem Tubenhals mit Entnahmeöffnung, einer Verschlusskappe sowie einem aus porösem Material bestehenden Aufstreichorgan. Der Tubenhals 2 wird von dem axial verschiebbaren Aufstreichorgan umgeben. Im ausgeschobenen Zustand überragt das Aufstreichorgan die Mündung des Tubenhalses. Der Klebstoff selbst tritt durch die Entnahmeöffnung aus dem Tubenhals aus und wird mit der Stirnseite des Aufstreichorgans verteilt.

Die US 4,035,090 offenbart einen Vorratsbehälter mit an beiden Stirnseiten angeordneten Auftragskissen zum Auftragen eines insbesondere flüssigen oder halbflüssigen Klebstoffes aus dem Vorratsbehälter. Die Auftragskissen stehen an den beiden Behälterenden über die Behälterlängsachse hinaus. Jedes Auftragskissen weist mindestens einen durchgehenden, mit dem Innenraum des Vorratsbehälters in Verbindung stehenden Kanal auf, in den wenigstens einer der beiden Deckel mit einem innenliegenden Zapfen einführbar ist. Durch Einführen des Zapfens kann auf besonders einfache Art und Weise die Tränkung des gegenüberliegenden Auftragskissens mit Klebstoff erfolgen, indem der Zapfen nach Art eines Kolbens wirkt.

Die US 5,193,928 offenbart ein Gerät zum Auftragen eines Grundiermittels für Klebeverbindungen mit einem Lagerbehälter für das Grundiermittel und einer Auftragsvorrichtung, die an den Lagerbehälter angeschraubt ist. Die Auftragsvorrichtung weist ein Betätigungsorgan auf, das durch eine Relativbewegung gegenüber dem Lagerbehälter das Gerät in den gebrauchsfertigen Zustand überführt. Die Auftragsvorrichtung weist weiter ein saugfähiges Auftragsorgan zum Auftragen des Grundiermittels auf eine Arbeitsfläche auf. Das Auftragsorgan ist beispielsweise ein Filzpfropfen. Ein zylindrischer Hohlraum verbindet die Entnahmeöffnung des Behälters mit dem Auftragsorgan und bildet so den Durchlass für das Grundiermittel.

Aufgabe der vorliegenden Erfindung ist es, eine Düsenanordnung, eine Auftragsvorrichtung und ein Verfahren zum Auftragen von Fluid, insbesondere Klebstoff anzugeben, mit denen unterschiedliche Auftragsmuster auf unterschiedlichen Substraten erzeugt werden können, und bei
denen ein unerwünschtes Nachtropfen bei intermittierendem Auftrag verhindert werden kann.

Die Erfindung löst diese Aufgabe mit einer Düsenordnung nach Anspruch 1.

Die Erfindung löst die Aufgabe ferner bei einer Auftragsvorrichtung einer eingangs genannten Art mit einer erfindungsgemäßen Düsenanordnung.

Die Erfindung löst die Aufgabe ferner durch ein Verfahren nach Anspruch 19.

Die Vorteile der Düsenanordnung und Auftragsvorrichtung und dem Verfahren gemäß der Erfindung bestehen darin, dass durch die fluiddurchlässige Struktur innerhalb des Fluidkanals eine sehr gleichmäßige Verteilung des aufzutragenden Fluids, wie Klebstoff, erreicht wird, so dass innerhalb eines auf dem Substrat erzeugten Auftragsmusters eine gleichmäßige Dicke erzielt wird. Innerhalb der eine Vielzahl von miteinander kommunizierenden Hohlräumen aufweisenden Struktur. verteilt sich das aufzutragene Fluid gleichmäßig auch quer in Flussrichtung des Fluids. Wandhaftungseffekte herkömmlicher Fluidkanäle werden reduziert, sodasss im wandseitigen Randbereich des Fluidkanals ausreichend Fluid vorhanden ist, so dass auch insoweit ein gleichmäßiger Auftrag gewährleistet ist. Ferner kann ein Nachtropfen dadurch weitgehend verhindert werden, dass das Fluid innerhalb der die Hohlräume aufweisenden Struktur bei geschlossenem Auftragsventil gewissermaßen gehalten wird, so dass keine Tropfen von der Düsenanordnung auf das Substrat heruntertropfen.

Ein weiterer Vorteil der Erfindung besteht darin, dass mittels eines Auftragsventils der Fluidfluss nur sehr kurz freigegeben werden kann und somit nur eine relativ geringe Fluidmenge durch den Fluidkanal und die erfindungsgemäße Struktur hindurchströmt, so dass sich im Bereich der Oberfläche der fluiddurchlässigen Struktur eine Fluidmenge ansammelt, die dadurch auf das zu beschichtende Substrat abgegeben werden kann, dass die Düsenanordnung in Kontakt mit dem Substrat gebracht wird und dadurch die an der Struktur anhaftende Fluidmenge transferiert wird. So können bei Bedarf sehr geringe Mengen gleichmässig aufgebracht werden.

Gemäß einer bevorzugten Ausführungsform der Erfindung ist vorgesehen, dass die fluiddurchlässige Struktur sich bis zur Austrittsöffnung des Fluidkanals erstreckt. Hierbei kann die bei an der fluiddurchlässigen Struktur anhaftende Fluidmenge durch Kontakt auf das Substrat übertragen werden. In anderen Worten "fluchtet" die fluiddurchlässige Struktur mit der Austrittsöffnung.

Ein herstellungstechnischer Vorteil und eine einfache Reinigung der fluiddurchlässigen Struktur lässt sich dadurch erzielen, dass die fluiddurchlässige Struktur an einem separaten, in den Fluidkanal des Düsenkörpers einsetzbaren Teil ausgebildet ist. Das einsetzbare Teil kann auf einfache Weise in dem Fluidkanal eingesetzt und in diesem fixiert werden.

Besonders bevorzugt ist es, dass das separate Teil aus einem Sintermaterial, einem Sintermetall, Schaumstoff, einem gewebten Material, einem Metallgewebe oder dgl. besteht. Insbesondere ein gesintertes Material weist ein hohe Anzahl von miteinander kommunizierenden Hohlräumen, die zwischen starren Strukturen ausgebildet sind. Ein Sintermetal lässt sich darüber hinaus kostengünstig herstellen und ist beständig gegenüber heissen Klebstoffen (hot melt) o. dgl.. Die vorgenannten Strukturen erlauben eine gleichmäßige Fluidverteilung und Anhaftung an der Oberfläche und erlauben gleichzeitig eine Übertragung einer relativ großen Fluidmenge durch Kontakt mit dem Substrat, da in den Oberflächen nahen Hohlräumen Fluid gespeichert und dann auf die Substratoberfläche übertragen wird.

Bei einer alternativen Ausführungsform wird vorgeschlagen, dass sich die fluiddurchlässige Struktur über die Austrittsöffnung hinaus erstreckt und vom dem Düsenkörper absteht. Auf diese Weise lässt sich erreichen, dass das Fluid auch an seitlichen Oberflächen der eingesetzten Struktur anhaften und austreten kann, so dass durch Einführen der fluiddurchlässigen Struktur in in Gegenständen ausgebildete Ausnehmungen Begrenzungswände der Ausnehmung beschichtet werden können. Auf diese Weise lassen sich beispielsweise Bohrungen in Werkstücken gleichmäßig mit Klebstoff oder anderen Fluiden beschichten. Hierbei kann so vorgegangen werden, dass zunächst der von dem Düsenkörper anstehende Abschnitt der fluiddurchlässigen Struktur in eine Ausnehmung des Gegenstandes eingeführt wird und anschließend der Fluidstrom mittels eines Auftragsventils gestartet wird, so dass aus dem äußeren Poren der Struktur Klebstoff austritt und auf die Wandung einer Ausnehmung übergeht.

Vorzugsweise weist das separate Teil eine Kontaktfläche auf, die mit einem mit Fluid zu beschichtenden Substrat in Kontakt bringbar ist. Mittels derartiger Kontaktflächen lassen sich definierte Auftragsbilder erzeugen, die einen scharfen Rand aufweisen. Bevorzugt ist es, dass die Kontaktfläche im Wesentlichen kreisförmig, kreisringförmig, quadratisch, rechteckig oder oval oder in anderen Formen gestaltet ist.

Eine weitere bevorzugte Ausführungsform der erfindungsgemäßen Düsenanordnung zeichnet sich dadurch aus, dass sie an einen Auftragskopf einer Fluidauftragsvorrichtung befestigt ist und dass der Auftragskopf ein intermitterend betätigbares Auftragsventil zum wahlweisen Unterbrechen bzw. Freigeben des Fluidflusses in dem Fluidkanal der Düsenanordnung aufweist.

Gemäß eines weiteren Aspekts der Erfindung wird eine Vorrichtung der eingangs genannten Art derart gestaltet, dass die Düsenanordnung oder die gesamte Vorrichtung an einer Hubvorrichtung befestigt ist, die einen bewegbaren Träger zum Aufnehmen der Vorrichtung oder der Düsenanordnung aufweist, wobei der Träger derart bewegbar und antreibbar ist, dass der Auftragskopf bzw. die Auftragsvorrichtung relativ zu einem mit Fluid zu beschichtenden Substrat derart hin- und her bewegt wird, dass die Düsenanordnung einerseits in und ausser Kontakt mit einem zu beschichtenden und relativ zu der Vorrichtung bewegbaren Substrat kommt, und andererseits während des Kontaktes mit dem Substrat zusammen mit diesem in Richtung der Relativbewegung zwischen Substrat und Auftragsvorrichtung bewegt wird.

Die Vorteile dieser erfindungsgemäßen Lösung liegen darin, dass bei einer industriellen Aufbringung von beispielsweise Klebstoff auf Substrate, die mittels einer Fördervorrichtung an der Düsenanordnung der Vorrichtung vorbeibewegt werden, Klebstoffmuster aufgebracht werden, indem die Düsenanordnung in Kontakt mit der Substratoberfläche gebracht wird, während des Kontaktes mit im wesentlichen der gleichen Geschwindigkeit in Richtung des Substrats transportiert wird, so dass während des Kontaktes keine Relativgeschwindigkeit zwischen Düsenanordnung und Substrat besteht und dadurch keine Beschädigung des Substrates oder Schleifspuren entstehen, die zu einem ungleichmäßigen Auftragsbild führen. Ferner bewirkt die Hubvorrichtung, dass die Düsenanordnung anschließend von dem Substrat fortbewegt wird, so dass die Düsenanordnung ausser Kontakt von der Substratoberfläche gelangt. Anschließend kann erneut das Auftragsventil geöffnet werden, so dass die äußere Oberfläche der Düsenanordnung, insbesondere der erfindungsgemäße Hohlräume aufweisenden Struktur benetzt wird. Im Anschluss hieran sorgt die Hubvorrichtung dafür, dass die Düsenanordnung und insbesondere die anhaftende Fluidmenge mit der Substratoberfläche in Kontakt kommt. Dieser Vorgang kann beliebig oft wiederholt werden, so dass vorbeilaufende Substrat oder eine Vielzahl von Verpackungsteilen, Behältnissen, Werkstücken oder dergleichen beschichtet werden können.

Gemäß einer besonders bevorzugten Weiterbildung wird vorgeschlagen, dass die Hubvorrichtung zwei beabstandete und synchron rotierbare Drehkörper sowie ein exzentrisch an beiden Drehkörpern angelenktes Verbindungselement aufweist und der Träger mit dem Verbindungselement gekoppelt ist, so dass die Hin- und Herbewegung des Trägers und somit der Auftragsvorrichtung und gleichzeitig die synchrone Bewegung während des Kontaktes der Düsenanordnung mit dem Substrat auf konstruktiv einfache Weise erreicht wird. Der Träger wird zusammen mit der Auftragsvorrichtung hierbei auf eine Kreisbahn bewegt.

Eine Weiterbildung sieht vor, dass die Drehkörper mittels einer Kette oder eines Zahnriemens synchron antreibbar sind und das Verbindungselement als Stange ausgebildet ist, die mittels zweier Drehgelenke an den Drehkörpern befestigt ist. Vorzugsweise wird die Hubvorrichtung derart angetrieben, dass während des Kontakts der Düsenanordnung mit dem zu beschichtenden Substrat der Träger im wesentlichen mit gleicher Geschwindigkeit und Richtung wie das Substrat bewegt wird, so dass ein präzises Auftragsbild erzeugt wird.

Eine weitere alternative Aufführungsform zeichnet sich dadurch aus, dass ein die Drehkörper antreibender Antriebsmotor in Abhängigkeit von einem von einer Fördervorrichtung zum Bewegen des Substrats bereitgestellten Signals gesteuert wird. Der Antriebsmotor kann beispielsweise ein Servomotor sein, der mit einer solchen Geschwindigkeit angetrieben wird, dass während des Kontaktes die Düsenanordnung und das Substrat im wesentlichen mit der selben Geschwindigkeit in die selbe Richtung bewegt werden.

Vorzugsweise ermittelt ein Sensor die Geschwindigkeit der Relativbewegung zwischen Substrat und einem ortsfesten Punkt und stellt das Signal bereit, welches mittels einer Signalleitung dem Antriebsmotor der Hubvorrichtung zugeführt wird. Der Sensor ist ein Tachogenerator oder ein Inkrementaldrehgeber, der mit einer Rolle einer Fördervorrichtung oder der Antriebswelle des Antriebsmotors der Fördervorrichtung gekoppelt ist.

Vorzugsweise weist die Fördervorrichtung zum Bewegen des Substrats ein Endlos-Förderband und mindestens zwei Rollen zum Aufnehmen des Förderbandes auf, von denen mindestens eine Rolle mittels eines Antriebsmotors angetrieben wird und einer der Drehkörper ist mittels einer Antriebskette oder eines Zahnriemens mechanisch mit dem Antriebsmotor der Fördervorrichtung gekoppelt.

Weitere vorteilhafte Ausgestaltungen der Erfindung ergeben sich aus der beiliegenden Beschreibung von bevorzugten Ausführungsbeispielen unter Bezugnahme auf die beigefügten Zeichnungen:
- Figur 1: eine Schnittdarstellung einer erfindungsgemäßen Vorrichtung zum Auftragen von Klebstoff mit einer erfindungsgemäßen Düsenanordnung;
- Figur 2: eine vergrößerte Darstellung einer erfindungsgemäßen Düsenanordnung;
- Figur 3: eine Draufsicht auf eine erfindungsgemäße Struktur in Form eines gesinterten Ringes.
- Figur 4: eine schematische Darstellung weiterer alternativer Ausführungsformen einer erfindungsgemäßen Düsenanordnung in zwei Ausgestaltungen;
- Figur 5: eine Draufsicht auf eine erfindungsgemäßen Struktur ein Form eines gesinterten Ringes;
- Figur 6: ein weiteres alternatives Ausführungsbeispiel einer erfindungsgemäßen Düsenanordnung mit einem gesintereten Teil, welches eine Reihe von kommunizierenden Hohlräumen aufweist.
- Figur 7: Eine erfindungsgemäße Auftragsvorrichtung mit einer Hubvorrichtung und einer Fördervorrichtung zum Fördern von Substraten in einer schematischen Darstellung;
- Figur 8: ein weiteres Ausführungsbeispiel einer Hubvorrichtung und einer Fördervorrichtung zum Fördern von Substraten in einer schematischen Darstellung.

Die in Figur 1 dargestellte Auftragsvorrichtung 1, die auch als Auftragskopf bezeichnet werden kann, dient zum Abgeben und Auftragen von Klebstoffen, insbesondere Heissschmelzklebstoff oder Kaltleim auf Oberflächen von Verpackungen oder auf andere Substrate im Kontaktverfahren und weist ein sogenanntes Steuerteil 2 mit einer Ventilanordnung 8 sowie eine erfingungsgemäße Düsenanordnung 4 auf. Das Steuerteil 2 hat ein metallisches Gehäuse 6, welches mit einem Grundkörper 10 verschraubt ist. In nicht näher dargestellter Weise ist ein an dem Grundkörper 10 befestigter Anschlussstutzen 12 mittels einer beheizbaren Schlauchleitung mit einem Klebstoffbehälter als Fluidquelle verbunden. Durch einen in dem Grundkörper 10 ausgebildeten Zuführkanal 14 kann Fluid durch eine in dem Gehäuse 6 des Steuerteiles 2 ausgebildete Schrägbohrung 16, welche mit dem Zuführkanal 14 kommuniziert, in eine in dem Gehäuse 6 ausgebildete Bohrung 18 einströmen.

Die Ventilanordnung 8 weist einen als Stange oder Nadel ausgebildeten Ventilkörper 20 auf, der achsial bezogen auf eine Zentralachse 22 des Steuerteiles 2 und der Düsenanordnung 4 bewegbar ist, so dass die untere Fläche 24 des Ventilkörpers 20 in bzw. ausser Kontakt mit einem Ventilsitz 26 kommt, der an einem mit dem Gehäuse 6 verschraubten Teil 28 ausgebildet ist. Der Ventilkörper 20 ist mit einem in einem Zylinder 30 bewegbaren Kolben 32 gekoppelt, welcher durch unterhalb des Kolbens 32 in dem Zylinderraum 30 einleitbare Druckluft mit einer Kraft aufschlagbar ist, die den Ventilkörper 20 nach oben gewegt, so dass die Ventilanordnung 8 in ihre Öffnungsstellung kommt, so dass Klebstoff aus dem Kanal 18 - nach unten - durch eine Bohrung 32 in dem Teil 28 in einen Fluidkanal 34 einströmen kann, der in einem Düsenkörper 34 der Düsenanordnung 4 ausgebildet ist. Die Druckluft wird in herkömmlicherweise durch eine Schrägbohrung 36 und eine Bohrung 38 in den Zylinder 30 eingeleitet. Hierzu wird ein nicht dargestelltes elektromagnetisch betätigbares Magnetventil geöffnet. Bei Einlassen der Druckluft auf dem Zylinderraum unterhalb des Kolbens 32 durch entsprechendes Schalten des Magnetventils wird mittels einer Spiralfeder 38 eine Kraft auf den Kolben 32 und damit den Ventilkörper 20 aufgebracht, die letzteren in Kontakt mit dem Ventilsitz 26 bringt, so dass die Ventilanordnung 8 in ihre Schließstellung kommt, so dass der Fluidfluss durch den Kanal 18 und somit die Bohrung 32 und den Fluidkanal 34 der Düsenanordnung 4 unterbrochen ist. Auf diese Weise kann die Ventilanordnung 8 intermittierend betätigt werden. Eine Befestigungsklemme 40 dient zum Anbringen der gesamten Aufragsvorrichtung 1 an einer Hubvorrichtung, wie nachfolgend beschrieben ist.

Die Düsenanordnung 4 ist, wie aus Figur 1 ersichtlichh ist, mit dem Steuerteil 2 verschraubt. An dem Düsenkörper 34 ist hierzu ein Innengewinde 42 ausgebildet (Figur 2), welches mit einem an dem Teil 28 ausgebildeten Außengewinde 44 zusammenwirkt. Der Fluidkanal 34 der Düsenanordnung 4 setzt sich fort in Flussrichtung durch mehrere gleichmäßig über den Umfang verteilte schräg zur Zentralachse 22 angeordnete Bohrungen 46 und durch einen in dem Düsenkörper 34 ausgebildeten Ringkanal 48. Der Fluidkanal 34 mündet in eine im Ausführungsbeispiel kreisringförmige Austrittsöffnung 50, durch welche das hindurchströmende Fluid abgegeben wird.

In dem durch den Ringkanal 48 gebildeten unteren Abschnitt des Fluidkanals 34 ist eine erfindungsgemäße Struktur 52 ausgebildet oder angeordnet, welche eine Vielzahl von wenigstens teilweise miteinander kommunizierenden Hohlräumen 54 aufweist, die lediglich schematisch dargestellt sind. Die Struktur 52 ist fluiddurchlässig, so dass durch die kommunizierenden Hohlräume 54 Fluid durch die Bohrungen 46 und den Ringkanal 48 strömen und durch die Austrittsöffnung 50 austreten. Im Ausführungsbeispiel ist die Struktur 52 ein separtes, gesintertes Metallteil. Gesintete Metalle werden bekanntlich durch Metallpartikel, welche mit Oberflächenabschnitten miteinander verschmolzen werden, hergestellt, so dass eine starre Struktur mit einer Vielzahl von kommunizierenden Hohlräumen gebildet ist. Das gesinterte Teil ist im Ausführungsbeispiel in den Ventilkörper 34 eingepresst. Altenativ könnte die Struktur 52 aus einem Schaumstoff, aus einem gewebten Material, einem Metallgewebe, einem Gitter aus Metallstäben oder dergleichen gebildet sein . Die Austrittsöffnung 50 und die untere Kontakt-Fläche der gesinterten Struktur 52 fallen in den Figuren 1 bis 3 dargestellten Ausführungsbeispiel zusammen. In nicht dargestellter Weise könnte die gesamte Düsenanordnung 4 als einstückiges Teil ausgebildet sein, wobei die fluiddurchlässige Struktur in dem Fluidkanal durch geeignete mechanische oder thermische Werkstückbearbeitungsverfahren hergestellt werden kann, beispielsweise durch Stanzen.

Figur 4 zeigt zwei alternative Ausführugsbeispiele einer erfindungsgemäßen Düsenanordnung 4. Links von der Zentralachse 22 ist ein Ausführungsbeispiel dargestellt, bei dem die Hohlräume 54 aufweisenen Struktur 52 sich über die Austrittsöffnung 50 des Fluidkanals 34 hinaus erstreckt und somit von dem Düsenkörper 35 absteht. Dies hat den Effekt, dass Fluid aus dem abstehenden Teil der Struktur 52 aus den seitlichen Oberflächen 56 austritt und aus einer unteren Oberfläche 58. Durch Einführen des abstehenden Abschnitts in eine entsprechend ausgebildete Ausnehmung eines zu beschichtenden Gegenstandes könnten dessen gegenüberliegende Oberflächen beschichtet werden.

In dem rechten Abschnitt der Figur 4 ist ein weiteres Ausführungsbeispiel der Düsenanordnung 4 schematisch dargestellt, bei welchem die Struktur 52 ebenfalls sich über die Austrittsöffnung 50 hinaus erstreckt, jedoch innenseitig und unterseitig durch einen Ansatz 60 des Düsenkörpers 35 eingefasst ist, so dass Fluid nur aus einer äußeren Ringfläche 62, die an der Struktur 52 ausgebildet ist, austreten kann. Auf diese Weise ließe sich durch Einführen der Düsenanordnung 4 in eine Ausnehmung eines zu beschichtenden Gegenstandes eine Ringfläche gezielt beschichten, beispielsweise mit Klebstoff. Die Struktur 52 ist bei den in Figur 4 dargestellten Ausführungsbeispiel ebenfalls als Sinterteil ausgebilet. Der untere Abschnitt 64 des Ansatzes 60 könnte nach Einsetzen des Sinterteiles in den Ringkanal 48 nach der Montage angeschweist werden.

Fig. 6 zeigt ein weiteres alternatives Ausführungsbeispiel einer erfindungsgemäßen Düsenanordnung 4, bei dem in Abweichung zu den zuvor beschriebenen Ausführungsbeispielen anstelle eines Ringkanals 48 eine Zylinderbohrung 66 Teil des Fluidkanals 34 ist und in diese eine gesinnterte ebenfalls zylindrische Struktur 52 mit einer Vielzahl von kommunizierenden Hohlräumen 54, die schematisch angedeutet sind, eingesetzt ist, so dass die untere Kontakt-Fläche 68, die mit einem zu beschichtenden Substrat in Kontakt gebracht werden kann, und die Austrittsöffnung 50 des Fluidkanals 34 zusammenfallen.

Die Fig. 7 und 8 veranschaulichen schematisch eine erfindungsgemäße Auftragsvorrichtung 1 und eine erfindungsgemäße Düsenanordnung gemäß den Fig. 1 bis 6, eine erfindungsgemäße Hubvorrichtung 70, an welcher die Auftragsvorrichtung 1 montiert ist, sowie eine Fördervorrichtung 72 zum Bewegen von mit Fluid zu beschichtenden Substraten, hier Verpackungen 74, die als Boxen ausgebildet sind.

Die Fördervorrichtung 72 ist als herkömmliches Förderband mit zwei (oder ggf. mehreren) zylindrischen Rollen 76, 78 und einem von diesen gespannten und geführten Endlos-Förderband 80 ausgeblidet. Auf dem Obertrum liegen die Verpackungen 74 und werden in Richtung des Pfeils 82 linear mit konstanter Geschwindigkeit bewegt. Die rechte Rolle 74 wird in nicht dargestellter Weise mittels eines Elektromotors angetrieben. Die Rollen 78 sind an einer Rahmenstruktur gelagert. Ein Tachogenerator 84 nimmt als Sensor von der Fördervorrichtung 72 die Geschwindigkeit des Förderbandes 80 auf und stellt ein Signal bereit, welches durch eine Leitung 86 zu einem Servomotor 88 der Hubvorrichtung 70 übertragen wird.

Die Hubvorrichtung 70 bewirkt, dass die Auftragsvorrichtung 1 zusammen mit der erfindungsgemäßen Düsenanordnung 4, (die in den Fig. 7 und 8 nicht im Einzelnen dargestellt ist) entlang einer Kreisbahn 90 in Richtung des Pfeils 92 rotiert wird und dabei eine Hin- und Herbewegung ausführt, die die Unterseite der Düsenanordnung 4 und die untere Kontakt-Fläche der Struktur 52 (sh. Fig. 2 bis 6) in und außer Kontakt bringt mit einer Oberseite 94 der Verpackungen 74. Überlagert ist eine Hin- und Herbewegung in und entgegen der Richtung der Bewegung der Verpackungen 74 (Pfeil 82), so dass insgesamt eine Bewegung auf einer Kreisbahn 90 entsteht.

Die Hubvorrichtung 70 weist zwei an gelagerten Wellen 96 befestigte Drehkörper 98, 100 auf, an denen mittels Drehgelenken 102, 104 ein Verbindungselement 106 in Form einer Stange exzentrisch angelenkt ist, die horizontal angeordnet ist. Die Drehgelenke 102, 104 können durch Bolzen oder Kugellager oder dgl. gebildet sein. Ein Träger 108 ist an das Verbindungselement 106 montiert und trägt die komplette Auftragsvorrichtung 1 sowie die zugehörige Düsenanordnung 4. Die Wellen 96 und somit die Drehkörper 98, 100 sind mittels Rädern 110, 112 und einem Zahnriemen 114 oder einer Kette miteinander gekoppelt, so dass sie synchron rotiert werden. Es entsteht eine Art Zwangssteuerung, so dass die Auftragsvorrichtung 1 die zuvor beschriebene Bewegung auf einer Kreisbahn 90 ausführt.

Bei dem in Fig. 7 dargestellten Ausführungsbeispiel wird, wie schematisch dargestellt ist, ein mit dem Rad 112 gekoppeltes Antriebsrad 116 von dem Servomotor 88 angetrieben (gestrichelte Linie 118). Die Drehgeschwindigkeit des Servomotors 88 wird mittels des von dem Tachogenerator 84 bereitgestellten Signals derart gesteuert, dass während des Kontakts der Düsenanordnung 4 des Auftragskopfes 1 mit der Oberseite 94 einer Verpackung 74 im Wesentlichen die selbe Geschwindigkeit in Richtung des Pfeils 82 eingestellt ist im Verhältnis zu der Geschwindigkeit der Verpackungen 74 in Richtung des Pfeils 82. Auf diese Weise kann ein präziser Auftragstransfer von Klebstoff erreicht werden. Schematisch ist die aufgetragene Klebstoffbeschichtung 120 bzw. der zu beschichtende Bereich 122 oberhalb der Verpackungen 74 dargestellt.

Bei dem in Fig. 8 dargestellten alternativen Ausführungsbeispiel ist das Rad 116 der Hubvorrichtung 70 mittels eines Zahnriemens 124 mit einem Rad 126 gekoppelt und wird von diesem angetrieben. Das Rad 126 ist seinerseits auf der selben Welle 128 befestigt wie die Rolle 78, so dass eine mechanische Kopplung zwischen dem nicht dargestellten Antriebsmotor der Fördervorrichtung 72 und der Hubvorrichtung gebildet ist.

Das Verfahren zum Auftragen von Fluid auf die Oberseiten 94 der Verpackungen 74 wird wie folgt ausgeführt:

Während die Düsenanordnung 4 außer Kontakt mit einer Oberseite 94 der Verpackung 74 ist, wird das Auftragsventil 8 der Auftragsvorrichtung 1 eine kurze Zeit geöffnet, so dass Fluid durch den Fluidkanal 34 hindurchströmt und sich an der unteren Kontakt-Fläche der Stuktur 52 eine Klebstoffmenge ansammelt, die jedoch anhaftet und nicht heruntertropft. Dann wird das Auftragsventil 8 wieder geschlossen. Gleichzeitig bewegt die Hubvorrichtung 70 die Auftragsvorrichtung 1 entlang der Kreisbahn 90 und die Fördervorrichtung 72 bewegt eine Verpackung 74 in Richtung auf die Auftragsvorrichtung 1.

Ist die Verpackung 74 in einen Bereich unterhalb der Auftragsvorrichtung 1 gelangt aufgrund der Bewegung auf der Kreisbahn 90 und die Düsenanordnung 8 in Kontakt mit der Oberseite 94 der Verpackung 74, wird die an der Unterseite der Struktur 50 anhaftende Klebstoffmenge auf die Oberseite 120 in einem definierten Auftragsbild transferiert und bleibt dort haften. Während des Kontaktes werden aufgrund der erfindungsgemäßen synchronisierten Steuerung der Fördervorrichtung 72 und der Hubvorrichtung 70 die Düsenanordnung 4 und die Verpackungen 74 im Wesentlichen mit der selben Geschwindigkeit in Richtung des Pfeils 82 bewegt. Die Relativgeschwindigkeit ist während des Kontaktes geht im Wesentlichen gegen null.

Anschließend gelangt während der weiteren Bewegung der Kreisbahn 90 die Düsenanordnung 4 wieder außer Kontakt von der Oberseite 94 der Verpackung 74, während diese weiter fortbewegt wird in Richtung des Pfeils 82. Nun kann erneut das Auftragsventil 8 in die Öffnungsstellung gebracht werden, so dass erneut der Fluidfluss in dem Fluidkanal 34 kurz freigegeben wird, so dass eine Klebstoffmenge durch den Fluidkanal strömt. Der zuvor beschriebene Vorgang kann nun beliebig oft wiederholt werden.

## Patentansprüche

1. Düsenanordnung zum insbesonders maschinellen Abgeben und Auftragen von Klebstoff auf ein bewegbares Substrat,
mit einem Düsenkörper (35) und mindestens einem in dem Düsenkörper (35) ausgebildeten Fluidkanal (34), der mit einer Fluidquelle verbindbar ist und eine Austrittsöffnung (50) aufweist, durch welche das Fluid ausströmen und abgegeben werden kann,
**dadurch gekennzeichnet, dass**
- in dem Fluidkanal (34) eine eine Vielzahl von kommunizierenden Hohlräumen (54) aufweisende, fluiddurchlässige Struktur (52) ausgebildet ist,
- die Düsenanordnung an einen Auftragskopf einer Fluidauftragsvorrichtung (1) befestigt ist und
- der Auftragskopf ein intermittierend betätigbares Auftragsventil (8) zum wahlweisen Unterbrechen bzw. Freigeben des Fluidflusses in dem Fluidkanal (34) der Düsenanordnung (4) aufweist.

2. Düsenanordnung nach Anspruch 1,
**dadurch gekennzeichnet, dass** die fluiddurchlässige Struktur (52) sich bis zur Austrittsöffnung (50) des Fluidkanals (34) erstreckt.

3. Düsenanordnung nach Anspruch 2,
**dadurch gekennzeichnet, dass** die fluiddurchlässige Struktur (52) an einem separaten, in den Fluidkanal (34) des Düsenkörpers (35) einsetzbaren Teil ausgebildet ist.

4. Düsenanordnung nach Anspruch 3,
**dadurch gekennzeichnet, dass** das separate Teil aus einem Sintermaterial, in einem Sintermetall, Schaumstoff, einem gewebten Material oder einem Metallgewebe besteht.

5. Düsenanordnung nach einem der vorstehenden Ansprüche,
**dadurch gekennzeichnet, dass** sich die fluiddurchlässige Struktur (52) über die Austrittsöffnung (50) hinaus erstreckt und von dem Düsenkörper (35) absteht.

6. Düsenanordnung nach einem der Ansprüche 3. - 5.,
**dadurch gekennzeichnet, dass** das separate Teil eine Kontaktfläche aufweist, die mit einem mit Fluid zu beschichtenden Substrat in Kontakt bringbar ist.

7. Düsenanordnung nach Anspruch 6.
**dadurch gekennzeichnet, dass** die Kontaktfläche im Wesentlichen kreisförmig, kreisringförmig, quadratisch, rechteckig oder oval ist.

8. Düsenanordnung nach einem der vorstehenden Ansprüche 3. - 7.,
**dadurch gekennzeichnet, dass** das separate Teil in den Fluidkanal (34) eingepresst ist.

9. Vorrichtung zum insbesonders maschinellen Auftragen von Fluid, insbesondere von Klebstoff, auf ein relativ zu der Vorrichtung bewegbares Substrat
mit einem mit einer Fluidquelle verbindbaren Zufuhrkanal (18) zum Zuführen von Fluid,
einer mittels des Zufuhrkanals (18) mit Fluid speisbaren Düsenanordnung (4) mit einer Austrittsöffnung (50) zum Abgeben des Fluids, und mit einer Ventilanordnung zum intermittierenden Unterbrechen bzw. Freigeben des Fluidflusses, welche einen relativ zu einem Ventilsitz (26) bewegbaren Ventilkörper aufweist,
**dadurch gekennzeichnet, dass** die Düsenanordnung (4) nach einem der vorstehenden Ansprüche 1. - 8. ausgebildet ist.

10. Vorrichtung nach Anspruch 9.,
**dadurch gekennzeichnet, dass** die Düsenanordnung (4) oder die gesamte Vorrichtung an einer Hubvorrichtung (70) befestigt ist, die einen bewegbaren Träger zum Aufnehmen der Vorrichtung oder des Auftragskopfes aufweist, wobei der Träger (108) derart bewegbar und antreibbar ist, dass der Auftragskopf bzw. die Auftragsvorrichtung (1) relativ zu einem mit Fluid zu beschichtenden Substrat derart hin- und her bewegt wird, dass die Düsenanordnung (4) einerseits in und außer Kontakt mit einem zu beschichtenden und relativ zu der Vorrichtung bewegbaren Substrat kommt, und andererseits während des Kontaktes mit dem Substrat zusammen mit diesem in Richtung der Relativbewegung zwischen Substrat und Auftragsvorrichtung (1) bewegt wird.

11. Vorrichtung nach Anspruch 10,
**dadurch gekennzeichnet, dass** die Hubvorrichtung (70) zwei beabstandete und synchron rotierbare Drehkörper (98, 100) sowie ein exzentrisch an beiden Drehkörpern (98, 100) angelenktes Verbindungselement (106) aufweist und der Träger (108) mit dem Verbindungselement (106) gekoppelt ist.

12. Vorrichtung nach Anspruch 11.,
**dadurch gekennzeichnet, dass** die Drehkörper (98, 100) mittels einer Kette oder eines Zahnriemens (114) synchron antreibbar sind und das Verbindungselement (106) als Stange ausgebildet ist, die mittels zweier Drehgelenke (102, 104) an den Drehkörpern (98, 100) befestigt ist.

13. Vorrichtung nach Anspruch 11. oder 12.,
**dadurch gekennzeichnet, dass** die Hubvorrichtung (70) derart angetrieben wird, dass während des Kontakts der Düsenanordnung mit dem zu beschichtenden Substrat der Träger im Wesentlichen mit gleicher Geschwindigkeit und Richtung wie das Substrat bewegt wird.

14. Vorrichtung nach Anspruch 13.,
**dadurch gekennzeichnet, dass** ein die Drehkörper (98, 100) antreibender Antriebsmotor in Abhängigkeit von einem von einer Fördervorrichtung (72) zum Bewegen des Substrats bereitgestellten Signals gesteuert wird.

15. Vorrichtung nach Anspruch 14.,
**dadurch gekennzeichnet, dass** ein Sensor (84) die Geschwindigkeit der Relativbewegung zwischen Substrat und einem ortsfesten Punkt ermittelt und das Signal bereitstellt und dass ein Signal mittels einer Signalleitung (86) dem Antriebsmotor der Hubvorrichtung (70) zugeführt wird.

16. Vorrichtung nach Anspruch 15.,
**dadurch gekennzeichnet, dass** der Sensor ein Tachogenerator ist.

17. Vorrichtung nach einem der Ansprüche 9 - 16,
**dadurch gekennzeichnet, dass** die Fördervorrichtung (72) zum Bewegen des Substrats ein Endlos-Förderband (80) und mindestens zwei Rollen (76, 78) zum Aufnehmen des Förderbandes (80) aufweist, von denen mindestens eine Rolle (78) mittels eines Antriebsmotors angetrieben wird, und dass einer der Drehkörper (98, 100) mittels einer Antriebskette (124) oder eines Zahnriemens mechanisch mit dem Antriebsmotor der Fördervorrichtung (72) gekoppelt ist.

18. Vorrichtung nach einem der Ansprüche 9 - 17,
**dadurch gekennzeichnet, dass** die fluiddurchlässige Struktur (52) eine Kontaktfläche aufweist, die eine beliebige Form aufweist, so dass sich Auftragsbilder auf dem Substrat erzeugen lassen, die einen scharfen Rand aufweisen.

19. Verfahren zum insbesonders maschinellen Auftragen von Klebstoff auf ein bewegbares Substrat,
bei dem das Fluid aus einer Fluidquelle einer Düsenanordnung zugeleitet wird, welche einen Düsenkörper (35) und einen in dem Düsenkörper (35) ausgebildeten Fluidkanal (34) aufweist, bei dem das Fluid den Fluidkanal (34) bis zu einer Austrittsöffnung (50) durchströmt, und wobei die Düsenanordnung an einem Auftragskopf einer Fluidauftragsvorrichtung befestigt ist **dadurch gekennzeichnet, dass** das Fluid eine Hohlräume aufweisende, fluiddurchlässige, in dem Fluidkanal (34) ausgebildete Struktur (52) durchströmt und die fluiddurchlässige Struktur (52) in Kontakt mit dem zu beschichtenden bewegbaren Substrat gebracht wird, so dass das Fluid auf das Substrat übergeht, wobei der Fluidfluss mittels eines intermittierend betätigbaren Auftragsventils des Auftragskopfes wahlweise unterbrochen bzw. freigegeben wird.

20. Verfahren nach Anspruch 19.,
**dadurch gekennzeichnet, dass** das Fluid aus einer Fläche der fluiddurchlässigen Struktur (52) abgegeben wird, die eine beliebige Form aufweist.

21. Verfahren nach Anspruch 20.,
**dadurch gekennzeichnet, dass** das Fluid aus einer Oberfläche der Struktur (52) abgegeben wird, die kreisförmig, kreisringförmig, quadratisch, rechteckig oder oval ist.

## Claims

1. A nozzle arrangement for the, in particular mechanical, delivery and application of adhesive onto a movable substrate,
with a nozzle body (35) and at least one fluid channel (34) formed in the nozzle body (35), said fluid channel (34) being able to be connected with a fluid source and having an outlet opening (50) through which the fluid can flow out and be delivered,
**characterized in that**
- in the fluid channel (34) a fluid-permeable structure (52) is formed, having a plurality of communicating cavities (54),
- the nozzle arrangement is fastened to an applicator head of a fluid applicator device (1) and
- the applicator head has an intermittently actuatable applicator valve (8) for the selective interruption or release of the fluid flow in the fluid channel (34) of the nozzle arrangement (4).

2. The nozzle arrangement according to Claim 1,
**characterized in that** the fluid-permeable structure (52) extends up to the outlet opening (50) of the fluid channel (34).

3. The nozzle arrangement according to Claim 2,
**characterized in that** the fluid-permeable structure (52) is formed on a separate part which is able to be inserted into the fluid channel (34) of the nozzle body (35).

4. The nozzle arrangement according to Claim 3,
**characterized in that** the separate part consists of a sintered material, in a sintered metal, foam, a woven material or a metal gauze.

5. The nozzle arrangement according to any of the preceding claims,
**characterized in that** the fluid-permeable structure (52) extends beyond the outlet opening (50) and projects from the nozzle body (35).

6. The nozzle arrangement according to any of Claims 3 to 5,
**characterized in that** the separate part has a contact surface which is able to be brought into contact with a substrate which is to be coated with fluid.

7. The nozzle arrangement according to Claim 6, **characterized in that** the contact surface is substantially circular, in the shape of a circular ring, square, rectangular or oval.

8. The nozzle arrangement according to any of the preceding Claims 3 to 7,
**characterized in that** the separate part is pressed into the fluid channel (34).

9. A device for the, in particular mechanical, application of fluid, particularly of adhesive, onto a substrate which is movable relative to the device,
with a supply channel (18), connectable to a fluid source, for the supply of fluid,
a nozzle arrangement (4), able to be supplied with fluid by means of the supply channel (18), with an outlet opening (50) for the delivery of the fluid, and with a valve arrangement for the intermittent interruption or release of the fluid flow, which has a valve body which is movable relative to a valve seat (26),
**characterized in that** the nozzle arrangement (4) is formed according to any of the preceding Claims 1 to 8.

10. The device according to Claim 9,
**characterized in that** the nozzle arrangement (4) or the entire device is fastened to an elevating device (70) which has a movable support to receive the device or the applicator head, the support (108) being movable and drivable such that the applicator head or the applicator device (1) is moved to and from relative to a substrate which is to be coated with fluid such that the nozzle arrangement (4) on the one hand comes in and out of contact with a substrate which is to be coated and is movable relative to the device, and on the other hand during the contact with the substrate is moved together therewith in the direction of the relative movement between substrate and applicator device (1).

11. The device according to Claim 10,
**characterized in that** the elevating device (70) has two rotary bodies (98, 100) which are spaced apart and are rotatable in synchronism, and also has a connecting element (106) articulated eccentrically to both rotary bodies (98, 100), and the support (108) is coupled with the connecting element (106).

12. The device according to Claim 11,
**characterized in that** the rotary bodies (98, 100) are drivable in synchronism by means of a chain or a toothed belt (114), and the connecting element (106) is constructed as a rod which is fastened to the rotary bodies (98, 100) by means of two swivel joints (102, 104).

13. The device according to Claim 11 or 12,
**characterized in that** the elevating device (70) is driven such that during the contact of the nozzle arrangement with the substrate which is to be coated, the support is moved substantially at the same speed and in the same direction as the substrate.

14. The device according to Claim 13,
**characterized in that** a drive motor, driving the rotary bodies (98, 100) is controlled as a function of a signal provided by a conveyor device (72) for moving the substrate.

15. The device according to Claim 14,
**characterized in that** a sensor (84) determines the speed of the relative movement between substrate and a fixed point and provides the signal, and that a signal is supplied to the drive motor of the elevating device (70) by means of a signal line (86).

16. The device according to Claim 15,
**characterized in that** the sensor is a tachogenerator.

17. The device according to any of Claims 9 to 16,
**characterized in that** the conveyor device (72) for moving the substrate has an endless conveyor belt (80) and at least two rollers (76, 78) to receive the conveyor belt (80), at least one roller (78) of which is driven by means of a driving motor, and that one of the rotary bodies (98, 100) is coupled mechanically with the driving motor of the conveyor device (72) by means of a drive chain (124) or a toothed belt.

18. The device according to any of Claims 9 to 17,
**characterized in that** the fluid-permeable structure (52) has a contact surface which has any desired form, so that application patterns which have a sharp edge can be produced on the substrate.

19. A method for the, particularly mechanical, application of adhesive onto a movable substrate,
in which the fluid is supplied from a fluid source of a nozzle arrangement which has a nozzle body (35) and a fluid channel (34) formed in the nozzle body (35), in which the fluid flows through the fluid channel (34) up to an outlet opening (50), and in which the nozzle arrangement is fastened to an applicator head of a fluid applicator device,
**characterized in that** the fluid flows through a fluid-permeable structure (52) having cavities and which is formed in the fluid channel (34), and the fluid-permeable structure (52) is brought in contact with the movable substrate which is to be coated, so that the fluid passes over onto the substrate, the fluid flow being selectively interrupted or released by means of an intermittently actuatable applicator valve of the applicator head.

20. The method according to Claim 19,
**characterized in that** the fluid is delivered from a surface of the fluid-permeable structure (52) which has any desired shape.

21. The method according to Claim 20,
**characterized in that** the fluid is delivered from a surface of the structure (52) which is circular, in the shape of a circular ring, square, rectangular or oval.

## Revendications

1. Dispositif de buse pour la distribution et l'application, notamment mécanisée, de colle sur un subjectile mobile, avec un corps de buse (35) et au moins un canal de fluide (34) aménagé dans le corps de buse (35) pouvant être relié à une source de fluide et possédant un orifice de sortie (50), par lequel le fluide peut s'écouler et être distribué, **caractérisé en ce que**
- une structure de passage du fluide (52) possédant un grand nombre de cavités communicantes (54) est aménagée dans le canal de fluide (34),
- le dispositif de buse est fixé sur une tête d'application d'une installation d'application du fluide (1) et
- la tête d'application possède un clapet d'application (8) actionnable par intermittence pour l'interruption ou la distribution au choix du flux de fluide dans le canal de fluide (34) du dispositif de buse (4)

2. Dispositif de buse selon la revendication 1,
**caractérisé en ce que** la structure de passage du fluide (52) s'étend jusqu'à l'orifice de sortie (50) du canal de fluide (34).

3. Dispositif de buse selon la revendication 2,
**caractérisé en ce que** la structure de passage du fluide (52) est aménagée sur une pièce séparée pouvant être montée dans le canal de fluide (34) du corps de buse (35).

4. Dispositif de buse selon la revendication 3,
**caractérisé en ce que** la pièce séparée est en matériau fritté, en métal fritté, en produit alvéolaire, en matériau tissé ou en tissu métallique.

5. Dispositif de buse selon l'une des revendications ci-dessus
**caractérisé en ce que** la structure de passage du fluide (52) s'étend au-delà de l'orifice de sortie (50) et se situe à une certaine distance du corps de buse (35).

6. Dispositif de buse selon l'une des revendications 3 - 5,
**caractérisé en ce que** la pièce séparée possède une surface de contact, qui peut être mise en contact avec un subjectile à enduire de fluide.

7. Dispositif de buse selon la revendication 6,
**caractérisé en ce que** la surface de contact est essentiellement de forme circulaire, torique, carrée, rectangulaire ou ovale.

8. Dispositif de buse selon l'un des revendications 3 -7 ci-dessus,
**caractérisé en ce que** la pièce séparée est pressée dans le canal de fluide (34).

9. Dispositif pour l'application, notamment mécanisée, de fluide, notamment de colle, sur un subjectile mobile par rapport au dispositif
avec un canal d'alimentation (18) pouvant être relié à une source de fluide pour l'alimentation en fluide,
un dispositif de buse (4) pouvant être alimenté en fluide au moyen d'un canal d'alimentation (18) pour la distribution du fluide, et avec un mécanisme de clapet pour l'interruption resp. la libération intermittente du flux de fluide, qui possède un corps de clapet mobile par rapport au siège de clapet (26), **caractérisé en ce que** le dispositif de buse (4) est réalisé selon l'une des revendications 1 - 8 ci-dessus.

10. Dispositif selon la revendication 9,
**caractérisé en ce que** le dispositif de buse (4) ou l'ensemble du montage est fixé sur un mécanisme élévateur (70), qui possède un support mobile pour la réception du dispositif ou de la tête d'application, le support (108) pouvant être déplacé et entraîné de façon à ce que la tête d'application resp. le dispositif d'application (1) soit déplacé dans un sens ou dans l'autre par rapport à un subjectile à enduire de fluide de telle sorte que le dispositif de buse (4) soit d'une part en et hors contact avec un subjectile à enduire et mobile par rapport au dispositif et soit d'autre part déplacé au cours du contact ensemble avec le subjectile en direction du déplacement relatif entre le subjectile et le dispositif d'application (1).

11. Dispositif selon la revendication 10,
**caractérisé en ce que** le mécanisme élévateur (70) possède deux corps de rotation (98, 100) écartés l'un de l'autre et tournant de manière synchrone ainsi qu'un élément de fixation articulé de manière excentrique sur les deux corps de rotation (98, 100) et que le support (108) est couplé à l'élément de fixation (106).

12. Dispositif selon la revendication 11,
**caractérisé en ce que** les corps de rotation (98, 100) peuvent être entraînés de manière synchrone à l'aide d'une chaîne ou d'un courroie crantée (114) et que l'élément de fixation (106) est une tige fixée à l'aide de deux articulations tournantes (102, 104) sur les corps de rotation (98, 100).

13. Dispositif selon la revendication 11 ou 12,
**caractérisé en ce que** le mécanisme élévateur (70) est entraîné de façon à ce qu'au cours du contact du dispositif de buse avec le subjectile à enduire le support soit déplacé principalement à la même vitesse et dans la même direction que le subjectile.

14. Dispositif selon la revendication 13,
**caractérisé en ce qu'**un moteur d'entraînement des corps de rotation (98, 100) est commandé en fonction d'un signal délivré par un transporteur (72) pour le déplacement du subjectile.

15. Dispositif selon la revendication 14,
**caractérisé en ce qu'**un capteur (84) détermine la vitesse du déplacement relatif entre le subjectile et un point fixe et élabore le signal et qu'un signal est acheminé à l'aide d'un circuit d'acheminement des signaux (86) au moteur d'entraînement du mécanisme élévateur (70).

16. Dispositif selon la revendication 15,
**caractérisé en ce que** le capteur est une génératrice tachymétrique.

17. Dispositif selon l'une des revendications 9 - 16,
**caractérisé en ce que** le transporteur (72) possède pour le déplacement du subjectile une courroie de transport sans fin (80) et au moins deux rouleaux (76, 78) pour la réception de la courroie de transport (80), dont au moins un des rouleaux (78) est entraîné par un moteur d'entraînement, et que l'un des corps de rotation (98, 100) est couplé mécaniquement au moteur d'entraînement du transporteur (72) au moyen d'une chaîne d'entraînement (124) ou d'une courroie crantée.

18. Dispositif selon l'une des revendications 9 - 17,
**caractérisé en ce que** la structure de passage du fluide (52) possède une surface de contact, de forme indifférente, de façon à ce qu'il soit possible d'appliquer sur le subjectile des images possédant un contour net.

19. Procédé pour l'application de colle sur un subjectif mobile,
avec lequel le fluide est amené d'une source de fluide à un dispositif de buse, qui possède un corps de buse (35) et un canal de fluide (34) aménagé dans le corps de buse (35), avec lequel le fluide circule à travers le canal de fluide (34) jusqu'à un orifice de sortie (50), et avec lequel le dispositif de buse est fixé sur une tête d'application d'un dispositif d'application de fluide et **caractérisé en ce que** le fluide circule à travers une structure de passage du fluide possédant des cavités aménagées dans le canal de fluide (34) et que la structure de passage du fluide (52) en mise en contact avec le subjectile mobile à enduire, de façon à ce que le fluide passe sur le subjectile, le flux de fluide étant interrompu ou libéré au choix au moyen d'un clapet d'application actionnable par intermittence de la tête d'application.

20. Procédé selon la revendication 19,
**caractérisé en ce que** le fluide est distribué d'une surface de la structure de passage du fluide (52), qui possède une forme indifférente.

21. Procédé selon la revendication 20,
**caractérisé en ce que** le fluide est distribué d'une surface de la structure (52) qui est de forme circulaire, torique, carrée, rectangulaire ou ovale.
